# FASCICULE DE BREVET EUROPEEN

(11) **EP 3 194 258 B1**
(45) Date de publication et mention de la délivrance du brevet: **23.05.2018**
(21) Numéro de dépôt: 15759837.6
(22) Date de dépôt: 30.06.2015
(51) Int. Cl.: B63B 1/12, B63B 1/10, B63B 43/04

(54) **NAVIRE DE TYPE PRAO, DONT LA COQUE PRINCIPALE PORTE UNE STRUCTURE AUTOPORTANTE FORMANT CONTREPOIDS**
SCHIFF DES TYPS PROA MIT HAUPTRUMPF MIT SELBSTTRAGENDER GEGENGEWICHTSSTRUKTUR
PROA-TYPE VESSEL, THE MAIN HULL OF WHICH BEARS A SELF-SUPPORTING COUNTERWEIGHT STRUCTURE

(30) Priorité: 02.07.2014 FR 1456308
(43) Date de publication de la demande: 26.07.2017
(73) Titulaire: Sea Proven, 53240 Saint Jean sur Mayenne (FR)
(72) Inventeur: BURIGNOT DE VARENNE, Fabien, F-53000 Laval (FR)
(74) Mandataire: Gicquel, Frédéric
(86) Numéro de dépôt international: PCT/FR2015/051780
(87) Numéro de publication internationale: WO 2016/001567

(56) Documents cités:
- EP-A1- 2 706 006
- WO-A1-03/080423
- FR-A1- 2 534 874
- GB-A- 2 022 519
- Anonymous: "Pacific Proa Designs - Pilot House / Bridge Deck options", , 24 novembre 2010 (2010-11-24), XP055170659, Extrait de l'Internet: URL:http://www.pacificproa.com/designs.htm l [extrait le 2015-02-18]

## Description

L'invention concerne le domaine de la conception et de la fabrication des navires. Plus précisément, l'invention concerne les navires de type multicoques, et en particulier les navires de types prao, présentant par conséquent une configuration de type asymétrique.

Dans le domaine de l'invention, on distingue les bateaux multicoques des bateaux monocoques, les multicoques comprenant par définition plusieurs coques distinctes contrairement aux bateaux monocoques qui n'en comprennent qu'une.

Parmi les multicoques, on répertorie les bateaux de la façon suivante :
- les bateaux à deux coques asymétriques, désignés par le terme de « prao » ;
- les bateaux à deux coques symétriques, parmi lesquels les catamarans, les « swath » ou encore les navires à effet de surface (NES) ;
- les bateaux à trois coques, présentant généralement une coque centrale principale et deux flotteurs latéraux reliés à la coque centrale par des bras de liaison, connus sous l'appellation trimarans ;
- les bateaux à quatre coques, ou quadrimarans qui sont le plus souvent des navires à moteur à quatre coques fines identiques.

Les multicoques présentent notamment les avantages suivants :
- des performances supérieures aux monocoques, en particulier sous voile, ceci étant entre autre dû à la finesse des coques ou au déplacement réduit par l'absence de lest ;
- une grande surface de ponts, avantageuse en particulier pour les navires à passagers ;
- une navigation avec une faible gîte ;
- un tirant d'eau plus faible que celui d'un bateau à quille ;

En revanche, les bateaux multicoques présentent plusieurs inconvénients parmi lesquels :
- la structure à plusieurs coques peut s'avérer complexe, et plus sollicitée en contraintes (dispersion des efforts et en déformation) ;
- la forte stabilité rend les multicoques plus sensibles aux sollicitations des vagues (accélération), ce qui peut les rendre très inconfortables ;
- les catamarans en particulier ont une forte stabilité initiale, celle-ci diminuant toutefois très rapidement passé un certain angle de gîte ;
- l'espace habitable ou plus généralement aménageable dans les coques est plus réduit que sur un monocoque équivalent.

Parmi les multicoques, les praos présentent certains avantages spécifiques, et notamment :
- une réduction des efforts de structure qui permet un poids restreint par rapport à un catamaran ou un trimaran ;
- de très bonnes performances par vent de travers, en particulier dans le cas d'une navigation flotteur au vent.

Il en résulte que les navires de type prao peuvent avantageusement être mis à profit dans le cadre de mission d'observation de surveillance, de contrôle, d'intervention, ou encore d'assistance.

En effet, les avantages des praos peuvent se traduire par des perspectives intéressantes en termes d'autonomie et de stabilité des équipements transportés (donc des observations recueillies).

Pour de telles missions de surveillance, de contrôle, d'intervention, ou encore d'assistance, il reste toutefois à concevoir un prao dédié à ce type d'utilisation, et dont les performances sont encore améliorées par rapport aux praos classiques.

Ceci est donc un objectif de l'invention. Les documents GB2022519 et WO03080423 décrivent de tels navires, de type prao, qui ne répondent pas à cet objectif.

Plus précisément, l'invention a pour objectif de proposer un navire de type prao dont les performances en stabilité sont notablement améliorées par rapport aux prao classiques permettant d'effectuer des missions de surveillance, de contrôle, d'intervention ou d'assistance en toutes mers et en particulier dans des mers houleuses.

L'invention a également pour objectif de fournir un tel navire qui permette d'exécuter des missions de longues durées, en particulier en ce qu'il offre une grande autonomie.

Ces objectifs, ainsi que d'autres qui apparaîtront par la suite, sont atteints grâce à l'invention qui a pour objet un navire présentant une configuration de type prao, comprenant une coque principale et un flotteur reliés par au moins deux bras de liaison, caractérisé en ce que la coque principale porte une structure autoportante apte à constituer un contrepoids et s'étendant en élévation à partir de la coque principale jusqu'à une extrémité supérieure positionnée, selon une projection verticale, entre la coque principale et le flotteur, la structure porteuse comprenant un tronçon de base s'étendant de façon inclinée à partir de la coque principale et en direction du flotteur.

Une telle structure de prao selon l'invention confère au navire une stabilité notablement améliorée par rapport au prao de l'art antérieur.

En effet, comme cela va être expliqué plus en détails par la suite, la structure autoportante permet d'optimiser la « courbe GZ » du navire, ce qui lui assure une grande stabilité et qui accroit l'intérêt d'un tel navire, en particulier concernant l'aménagement de la coque principale, pour l'installation de tout appareillage nécessitant une bonne stabilité pour accroître leur efficience.

De plus, la structure auto-portante s'étend à partir de la coque principale jusqu'à une extrémité libre, ladite extrémité libre étant en porte à faux entre la coque principale et le flotteur et étant écartée de chaque bras de liaison.

Ainsi, clairement, la structure auto-portante est indépendante des bras de liaison, en étant distante de chacun des bras de liaison. En d'autres termes, l'extrémité libre, portée en élévation par la structure auto-portante, est positionnée, vue de dessus, dans une zone centrale entre les bras de liaison en étant écartée de ceux-ci, et approximativement à mi-distance (sans que cela soit limitatif) entre la coque principale et le flotteur, en étant écartée du flotteur.

Le tronçon de base s'étendant de façon inclinée à partir de la coque principale, avec son extrémité opposée à la coque principale qui peut :
- constituer en elle-même l'extrémité libre de la structure auto-portante,
- être reliée à l'extrémité libre de la structure auto-portante par un ou plusieurs éléments intermédiaires comme cela va être expliqué plus en détails par la suite.

En tout état de cause, la structure auto portante comprend un tronçon qui s'étend de façon inclinée à partir de la coque principale et qui rejoint, à son extrémité opposée à la coque principale, un axe vertical passant par l'extrémité libre de la structure auto portante.

En outre, la structure autoportante offre elle-même une capacité d'installation d'équipements supplémentaires.

Ainsi, selon une solution avantageuse, la structure autoportante intègre des équipements appartenant aux groupes suivants :
- caméra thermique, optique ou thermographique ;
- antenne fixe ou volante ;
- radar ;
- caméra fixée ou volante ;
- système de localisation ;
- plateforme gyrostabilisée ;
- Système d'identification automatique ;
- système anti collision ;
- base d'attache de drone captif ou volant
- système de localisation ;
- système optronique
- système optoélectronique ;
- drone aérien associé à une base d'attache de drone captif ou volant.

Ainsi équipé, un navire selon l'invention peut être amené à réaliser des missions diverses et variées, avec ou sans personnel naviguant, ceci dans des applications civiles (par exemple scientifiques), voire militaires.

Selon un mode de réalisation préférentiel, l'extrémité supérieure de la structure autoportante, est positionnée, selon une projection verticale entre les bras de liaison.

De cette façon, la structure autoportante offre des positions optimales pour contribuer à la stabilité du navire.

Selon une solution préférentielle, la coque principale porte un mâtereau, en arrière de la structure autoportante.

Un tel mâtereau permet d'accroître encore la capacité de communication et de surveillance en mer du navire, en particulier en regard de la rotondité de la mer.

A ce titre, le mâtereau intègre des équipements appartenant aux groupes suivants :
- antenne fixe ou volante ;
- radar ;
- caméra fixée ou volante ;
- système de localisation ;
- plateforme gyrostabilisée ;
- système d'identification automatique ;
- système anti collision ;
- base d'attache de drone captif ou volant.

Selon un mode de réalisation préférée de l'invention, le navire présente en outre l'une et/ou l'autre des caractéristiques suivantes :
- la coque principale présente, au moins sur une partie centrale de sa longueur, un bossage supérieur, un tel bossage sur la coque principale contribuant à la stabilité globale du navire, ce bossage supérieur étant conçu pour permettre un déplacement du centre de carène initial transversal des oeuvres vives, vers un bossage latéral supérieur des oeuvres mortes au grand angle ;
- la coque principale présente une ligne de quilles présentant, en partie arrière, une ligne d'inflexion, ce qui permet d'améliorer la sortie des lignes d'eau et l'angle de sortie d'arbre d'hélice ;
- le flotteur présente, en partie arrière, une ligne de quilles bordées par deux concavités, ce qui améliore sa capacité à déjauger et ce qui, par conséquent, diminue sa traînée ;
- la coque principale est réalisée en au moins deux tronçons longitudinaux solidarisés entre eux et amovibles, ce qui permet, en dépit d'une longueur de navire relativement importante, d'envisager son transport dans un seul containeur ;
- il embarque un équipement de propulsion hybride (moteur thermique / moteur électrique) à prise directe, avec une inversion de marche se faisant grâce à une propulsion électrique, ce qui permet de réduite l'impact des parties immergées sur l'autonomie du navire et d'optimiser la capacité du navire à évoluer sans personnel naviguant, y compris en haute mer.

D'autres caractéristiques et avantages de l'invention apparaîtront plus clairement à la lecture de la description suivante d'un mode de réalisation préférentiel de l'invention, donné à titre de simple exemple illustratif et non limitatif, et des dessins annexés parmi lesquels :
- la figure 1 est une vue d'ensemble et en perspective d'un navire selon l'invention ;
- les figures 2, 3 et 4 sont des vue respectivement de dessus, de côté et de face d'un navire selon l'invention
- la figure 5 est une vue partielle de côté, en transparence, d'un navire selon l'invention ;
- les figures 6 et 7 sont des vues en coupe d'une partie centrale de la coque principale d'un navire selon l'invention, respectivement en situation sans gîte et en situation avec un gîte importante ;
- la figure 8 est une vue en coupe d'un flotteur d'un navire selon l'invention ;
- la figure 9 est une vue du montage de deux tronçons de la coque principale d'un navire selon l'invention ;
- les figures 10 à 13 sont des courbes « GZ » obtenues avec un navire selon l'invention.

En référence aux figures 1 à 4, un navire selon l'invention présente une configuration de type prao, et comprend une coque principale 1 et un flotteur 2 reliés par au moins deux bras de liaison 3. Selon le principe de l'invention, la coque porte une structure autoportante 4, apte à constituer un contrepoids.

Telle que cela apparaît sur la figure 1, la structure autoportante 4 s'étend en élévation à partir de la coque principale 1, jusqu'à une extrémité supérieure 40 positionnée, selon une projection verticale, entre la coque principale et les flotteurs, et préférentiellement, également entre les bras de liaisons 3.

Cette structure autoportante comprend :
- un tronçon de base 41, s'étendant de façon inclinée à partir de la coque principale et en direction du flotteur ;
- une plate-forme intermédiaire 42, portée par le tronçon de base, la plate-forme intermédiaire étant positionnée, en projection verticale, entre la coque principale et les flotteurs ;
- un tronçon terminal 43, porté par la plate-forme intermédiaire 42, et s'étendant verticalement.

Plus précisément, la structure auto-portante s'étend à partir de la coque principale jusqu'à une extrémité libre constituée par l'extrémité supérieure 40, cette extrémité libre (donc l'extrémité supérieure) étant en porte à faux entre la coque principale et le flotteur, et étant écartée de chaque bras de liaison.

Tel que cela apparaît sur la figure 3, la structure auto-portante est indépendante de chaque bras de liaison, en étant écartée de ceux-ci. Bien entendu, la structure auto portante est reliée aux bras de liaison par l'intermédiaire de la coque principale. On note toutefois que la structure auto portante s'étend à partir de la coque principale par l'intermédiaire du tronçon de base incliné qui lui n'est aucunement relié directement (dans la chaîne cinématique du navire) au bras de liaison.

La plate-forme exerce une fonction de contre poids, en effectuant un bras de levier de l'ensemble du navire de type Prao. En outre, elle sert de réceptacle des différents systèmes embarqués mis en superstructure.

Le tronçon permet de mettre en élévation certains systèmes embarqués en superstructure du navire, permettant ainsi un fonctionnement et/ou détection optimal.

La coque principale et le flotteur sont réalisés en un matériau composite, avec des structures en sandwich, réalisées à l'aide d'un procédé par infusion.

La structure en sandwich comprend :
- de la fibre de verre et de carbone ;
- une matrice (résine époxy) ;
- une âme en mousse PVC.

La construction de la coque principale et du flotteur peuvent être obtenue à l'aide de moule femelle, la surface extérieure de la coque étant du côté moulé à fin d'obtenir une surface lisse en extérieur et diminuer le poids des surfaces de finition.

Tel que cela apparaît sur la figure 3, le navire présente en outre les équipements suivants :
- une dérive 10 ;
- une hélice 11 ;
- un safran 12.

A titre indicatif, le navire peut présenter les dimensions préférentielles suivantes :
- longueur hors tout : coque principale : entre 19 m et 20 m, préférentiellement 19,81 m ;
- longueur de flottaison de la coque principale comprise entre 17 m et 18 m, préférentiellement 17,7 m ;
- largeur hors tout de la plateforme de la coque principale compris entre 5 m et 5,5 m, préférentiellement 5,17 m ;
- largeur de flottaison de la coque principale compris entre 0,7 m et 0,9 m, préférentiellement 0,82 m ;
- longueur hors tout du flotteur compris entre 9 m et 10 m, préférentiellement 9,58 m ;
- longueur de flottaison du flotteur compris entre 5,5 m et 6,5 m, préférentiellement 6 m ;
- (largeur hors tout du flotteur compris entre 0,5 m et 0,7 m, préférentiellement 0, 63 m ;
- largeur de flottaison de la coque du flotteur compris entre 0,5 m et 0,6 m, préférentiellement 0,56 m ;
- entraxe coque/flotteur : environ 4 m ;
- creux de coque : environ 420 mm ;
- surface mouillée : environ 15 m² ;
- immersion (TPc, « tonnes per centimeter immersion ») = 0, 112 tonne/cm.

Tel qu'illustré par la figure 5, le navire embarque un équipement de propulsion hybride à prise directe 13, avec une inversion de marche se faisant grâce à une propulsion électrique.

La ligne d'arbres 110 portant l'hélice 11 présente une inclinaison de 8° par rapport à l'horizontale.

De plus, la coque principale 1 du navire porte un mâtereau 5 en arrière de la structure autoportante 4. Tel que cela apparaît sur la figure 4, ce mâtereau 5 s'étend à partir de la coque principale, de façon inclinée en direction du flotteur et vers l'arrière du navire, avec son extrémité libre 50 positionnée, en projection verticale, entre la coque principale et le flotteur.

Par ailleurs, le mâtereau peut porter un équipement parmi ceux listés ci-après :
- une antenne fixe ou volante ;
- un radar ;
- une caméra fixée au volant ;
   - plateforme gyrostabilisée ;
   - système d'identification automatique ;
- un système de localisation ;
- un système anticollision ;
- une base d'attache de drone captif volant.

La structure autoportante 4 intègre quant à elle des équipements importants dans le groupe suivant :
- caméra thermique, optique ou thermographique ;
- antenne fixe ou volante ;
- radar ;
- caméra fixée ou volante ;
- système de localisation ;
- plateforme gyrostabilisée ;
- Système d'identification automatique ;
- système anti collision ;
- base d'attache de drone captif ou volant
- système de localisation ;
- système optronique
- système optoélectronique ;
- drone aérien associé à une base d'attache de drone captif ou volant.

Concernant la forme des coques, la coque principale 1 présente, tel qu'illustré par la figure 6, au moins sur une partie centrale de sa longueur, indiquée L1 sur la figure 3, un bossage supérieur 14, en l'occurrence bi latérale.

Il est a noté que ce bossage offre un volume de stabilité supplémentaire aux grands angles de gîtes, et permet en outre, du côté flotteur, d'y disposer des équipements techniques, ce qui peut permettre de décaler le centre de gravité au maximum de ce côté.

Tel que cela apparaît sur les figures 6 et 7, la coque principale 1 présente, au moins sur une partie centrale de sa longueur, une section transversale présentant une forme à trois lobes, dont un lobe de base 140, surmonté par le bossage supérieur 14, le bossage supérieur comprenant deux lobes supérieurs latéraux 141 répartis symétriquement de part et d'autre du lobe de base.

Les lobes supérieurs latéraux 141 sont dimensionnés par rapport au lobe de base 140 de telle sorte que, en cas de gîte importante illustré par la figure 7, engendrant un déplacement du centre de carène initial transversal des oeuvres vives, le centre de carène dans la situation illustrée dans la figure 7 s'inscrivent dans le lobe supérieur latéral 141 correspondant. En d'autres termes, le centre de carène initial transversal des oeuvres vives se déplace vers le lobe supérieur latéral des oeuvres mortes au grand angle.

En outre, tel que cela apparaît sur la figure 5, la ligne de quilles 15 de la coque principale présente une inflexion 150 en partie arrière pour améliorer la sortie des lignes d'eau et améliorer l'angle de sortie d'arbres d'hélices (d'environ 8° comme mentionné précédemment).

Le flotteur quant à lui présente une forme inspirée des formes traditionnelles du prao, c'est-à-dire très courbées sur l'avant et en V.

On obtient ainsi une structure très particulière de navire, combinant une coque archimédienne «coque principale » avec une coque planante « flotteur » pour faciliter le passage dans la mer.

Tel qu'illustré par la figure 7, le flotteur présente, en partie arrière, une ligne de quille 20 bordée par deux concavités 21.

Selon un mode de réalisation envisageable illustré par la figure 8, la coque principale est réalisée en au moins deux tronçons longitudinaux 16, 17, solidarisés entre eux de manière amovible. L'assemblage amovible des tronçons longitudinaux de la coque est du type emmanchement conique, avec un système de bridage par tirants dans l'axe longitudinal du fût. Selon cet assemblage, les portions d'extrémités 160 et 170 respectivement des tronçons 16 et 17 forment des cloisons étanches de boulonnage.

Par ailleurs, avec un navire selon l'invention tel que décrit précédemment, le mouillage se fait avantageusement par l'arrière, ce qui permet d'offrir l'avantage d'être simple à installer comparé à un mouillage par l'avant, surtout avec une configuration d'étrave inversée. En outre, le poids de mouillage se trouve plus centré et influe moins sur le tangage.

Les figures 9 à 12 indiquent des courbes « GZ » obtenues avec un navire selon l'invention.

Les figures 9 et 10 sont des courbes dites « grands angles », dans une situation de chargement léger.

La figure 9 est une courbe GZ max de 309 mm à 4,5° de gîte.

La figure 10 est une courbe GZ max de 3135 mm à 21,3° de gîte.

Les courbes 11 et 12 sont des courbes «Grands angles» en situation de chargement important.

La figure 11 est une courbe GZ max de 200 mm à 6° de gîte.

La figure 12 est une courbe GZ max de 2 241 mm à 41 ° de gîte.

Ces courbes font apparaître que le navire selon l'invention présente des tendances similaires dans les deux cas de chargement, avec cependant une valeur GZ max plus faible en charge, centré sur la coque.

Du côté sans coque, le bossage de stabilité de la coque principale joue pleinement son rôle garantissant une stabilité positive jusqu'à 105°. On note certes une inflexion dans la courbe ou la valeur du GZ s'approche de 25 mm vers 42°.

Du côté coque, la stabilité n'appelle pas de commentaire, cette stabilité étant typique d'un multicoque du type trimaran.

Les courbes sur les figures 9 à 12 démontrent que plus on charge le navire en poids plus la courbe GZ augmente (ce phénomène de bras de levier augmente avec le poids et est en partie induit par l'élément 42), ceci confirmant que plus le navire est chargé plus il est stable.

## Revendications

1. Navire présentant une configuration de type prao, comprenant une coque principale (1) et un flotteur (2) reliés par au moins deux bras de liaison (3),
**caractérisé en ce que** la coque principale (1) porte une structure autoportante (4) apte à constituer un contrepoids et s'étendant en élévation à partir de la coque principale (1) jusqu'à une extrémité supérieure (40) positionnée, selon une projection verticale, entre la coque principale (1) et le flotteur (2), la structure autoportante comprenant un tronçon de base (41), s'étendant de façon inclinée à partir de la coque principale et en direction du flotteur,
et **en ce que** la structure auto portante s'étend à partir de la coque principale jusqu'à une extrémité libre, ladite extrémité libre étant en porte à faux entre la coque principale et le flotteur et étant écartée de chaque bras de liaison.

2. Navire selon la revendication 1, **caractérisé en ce que** la structure autoportante (4) intègre des équipements appartenant au groupe suivant :
- caméra thermique, optique ou thermographique ;
- antenne fixe ou volante ;
- radar ;
- caméra fixée ou volante ;
- système de localisation ;
- plateforme gyrostabilisée ;
- système d'identification automatique ;
- système anti collision ;
- base d'attache de drone captif ou volant
- système de localisation ;
- système optronique
- système optoélectronique ;
- drone aérien associé à une base d'attache de drone captif ou volant.

3. Navire selon la revendication 1, **caractérisé en ce que** l'extrémité supérieure (40) de la structure autoportante (4) est positionnée, selon une projection verticale, entre les bras de liaison (3).

4. Navire selon l'une quelconque des revendications 1 à 3, **caractérisé en ce que** la coque principale (1) présente, au moins sur une partie centrale de sa longueur, un bossage supérieur (14).

5. Navire selon la revendication 4, **caractérisé en ce que** la coque principale 1 présente, au moins sur une partie centrale de sa longueur, une section transversale présentant une forme à trois lobes, dont un lobe de base (140), surmonté par le bossage supérieur (14), le bossage supérieur comprenant deux lobes supérieurs latéraux (141) répartis symétriquement de part et d'autre du lobe de base

6. Navire selon l'une quelconque des revendications 1 à 5, **caractérisé en ce que** la coque principale (1) présente une ligne de quille 15) présentant, en partie arrière, une ligne d'inflexion (150).

7. Navire selon l'une quelconque des revendications 1 à 6, **caractérisé en ce que** le flotteur (2) présente, en partie arrière, une ligne de quille (20) bordée par deux concavités (21).

8. Navire selon l'une quelconque des revendications 1 à 7, **caractérisé en ce que** la coque principale (1) est réalisée en au moins deux tronçons longitudinaux (16), (17) solidarisés entre eux de manière amovible.

9. Navire selon l'une quelconque des revendications 1 à 8, **caractérisé en ce qu'**il embarque un équipement de propulsion hybride à prise directe (13), avec une inversion de marche par l'intermédiaire d'une propulsion électrique.

## Patentansprüche

1. Schiff, welches einen Aufbau vom Typ Proa aufweist, umfassend einen Hauptrumpf (1) und einen kleinen Rumpf (2), die über mindestens zwei Verbindungsarme (3) verbunden sind,
**dadurch gekennzeichnet, dass** der Hauptrumpf (1) eine selbsttragende Struktur (4) trägt, welche in der Lage ist, ein Gegengewicht darzustellen und sich in Höhenrichtung vom Hauptrumpf (1) ausgehend bis zu einem oberen Ende (40) erstreckt, welches einer vertikalen Projektion nach zwischen dem Hauptrumpf (1) und dem kleinen Rumpf (2) positioniert ist, wobei die selbsttragende Struktur einen Basisabschnitt (41) umfasst, der sich in geneigter Weise vom Hauptrumpf ausgehend und in Richtung des kleinen Rumpfes erstreckt,
und dadurch, dass sich die selbsttragende Struktur vom Hauptrumpf ausgehend bis zu einem freien Ende erstreckt, wobei das freie Ende zwischen dem Hauptrumpf und dem kleinen Rumpf freistehend und von jedem Verbindungsarm beabstandet ist.

2. Schiff nach Anspruch 1, **dadurch gekennzeichnet, dass** die selbsttragende Struktur (4) Ausrüstungen beinhaltet, die zur folgenden Gruppe gehören:
- Wärmebild-, optische oder Thermographiekamera;
- feste oder fliegende Antenne;
- Radar;
- feste oder fliegende Kamera;
- Ortungssystem;
- kreiselstabilisierte Plattform;
- automatisches Identifikationssystem;
- Antikollisionssystem;
- gebundene oder fliegende Drohnen-Haltebasis
- Ortungssystem;
- optronisches System
- optoelektronisches System;
- Flugdrohne, die mit einer gebundenen oder fliegenden Drohnen-Haltebasis assoziiert ist.

3. Schiff nach Anspruch 1, **dadurch gekennzeichnet, dass** das obere Ende (40) der selbsttragenden Struktur (4) einer vertikalen Projektion nach zwischen den Verbindungsarmen (3) positioniert ist.

4. Schiff nach einem der Ansprüche 1 bis 3, **dadurch gekennzeichnet, dass** der Hauptrumpf (1) mindestens auf einem mittleren Teil seiner Länge eine obere Ausbauchung (14) aufweist.

5. Schiff nach Anspruch 4, **dadurch gekennzeichnet, dass** der Hauptrumpf 1 mindestens auf einem mittleren Teil seiner Länge einen Querschnitt aufweist, welcher eine dreiflügelige Form aufweist, darunter ein Basisflügel (140), der von der oberen Ausbauchung (14) überragt wird, wobei die obere Ausbauchung zwei obere seitliche Flügel (141) umfasst, die auf beiden Seiten des Basisflügels symmetrisch verteilt sind.

6. Schiff nach einem der Ansprüche 1 bis 5, **dadurch gekennzeichnet, dass** der Hauptrumpf (1) eine Kiellinie 15) aufweist, welche im hinteren Teil eine Inflexionslinie (150) aufweist.

7. Schiff nach einem der Ansprüche 1 bis 6, **dadurch gekennzeichnet, dass** der kleine Rumpf (2) im hinteren Teil eine Kiellinie (20) aufweist, die von zwei Konkavitäten (21) gesäumt ist.

8. Schiff nach einem der Ansprüche 1 bis 7, **dadurch gekennzeichnet, dass** der Hauptrumpf (1) in mindestens zwei Längsabschnitten (16), (17) ausgeführt ist, die in abnehmbarer Weise miteinander verbunden sind.

9. Schiff nach einem der Ansprüche 1 bis 8, **dadurch gekennzeichnet, dass** es eine Hybrid-Direktantriebsausrüstung (13) mit einer Richtungsumkehr mittels eines Elektroantriebs integriert.

## Claims

1. Ship with a proa type configuration, comprising a main hull (1) and a float (2) connected by at least two connecting arms (3),
**characterised in that** the main hull (1) carries a self-standing structure (4) capable of acting as a counterweight and extending in elevation from the main hull (1) as far as a top end (40) positioned in a vertical projection between the main hull (1) and the float (2), the self-standing structure comprising a base segment (41) extending inclined from the main hull towards the float,
and **in that** the self-standing structure extends from the main hull as far as a free end, said free end overhanging between the main hull and the float and being at a distance from each connecting arm.

2. Ship according to claim 1, **characterised in that** the self-standing structure (4) integrates equipment belonging to the following group;
- thermal, optical or thermographic camera;
- fixed wire antenna or wire antenna;
- radar;
- fixed or moveable camera;
- positioning system;
- gyrostabilised platform;
- automatic identification system
- anti-collision system;
- captive or flying drone attachment base;
- positioning system;
- optronic system
- optoelectronic system
- airborne drone with a captive or flying drone attachment base.

3. Ship according to claim 1, **characterised in that** the upper end (40) of the self-standing structure (4) is positioned in a vertical projection between the connecting arms (3).

4. Ship according to any one of claims 1 to 3, **characterised in that** the main hull (1) has an upper boss (14) at least on a central part of its length.

5. Ship according to claim 4, **characterised in that** the main hull 1 has a cross-section with a three-lobe shape at least on a central part of its length, with one base lobe (140) above which there is an upper boss (14), the upper boss comprising two lateral upper lobes (141) distributed symmetrically on the two sides of the base lobe.

6. Ship according to any one of claims 1 to 5, **characterised in that** the main hull (1) has a keel line 15) with an inflection line (150) at the aft part.

7. Ship according to any one of claims 1 to 6, **characterised in that** the float (2) has a keel line (20) in the aft, bordered by two concave zones (21).

8. Ship according to any one of claims 1 to 7, **characterised in that** the main hull (1) is made of at least two longitudinal segments (16), (17) removably fixed to each other.

9. Ship according to any one of claims 1 to 8, **characterised in that** there is an onboard direct takeoff hybrid propulsion equipment (13) with inversion of running by electric propulsion.
